# EUROPÄISCHE PATENTSCHRIFT

(11) **EP 1 764 870 B1**
(45) Veröffentlichungstag und Bekanntmachung des Hinweises auf die Patenterteilung: **03.12.2014**
(21) Anmeldenummer: 06120274.3
(22) Anmeldetag: 07.09.2006
(51) Int. Cl.: H01R 4/24, H01R 9/03, H01R 9/24

(54) **Anschluss-System zur Realisierung von Abzweigungen an durchgehenden Leitern**
Connection system for realising of branchings to continuous conductors
Système de connexion pour réalisation des branchements des conducteurs continus

(30) Priorität: 17.09.2005 DE 202005014718 U
(43) Veröffentlichungstag der Anmeldung: 21.03.2007
(73) Patentinhaber: Weidmüller Interface GmbH & Co. KG, 32758 Detmold (DE)
(72) Erfinder: Arlitt, Uwe, 33818, Leopoldshöhe (DE); Russo, Paulo, 32791, Lage (DE); Schulze, Rainer, 32760, Detmold (DE); Witt, John, 32760, Detmold (DE); Lucht, Günter, 32805 Horn-Bad Meinberg (DE); Bury, Joachim, 32052 Herford (DE); Diekmann, Torsten, 33818, Leopoldshöhe (DE); Wedler, Andreas, 32756, Detmold (DE); Salomon, Thomas, 33330, Gütersloh (DE); Pieper, Thomas, 59590 Geseke (DE)
(74) Vertreter: Specht, Peter

(56) Entgegenhaltungen:
- EP-A1- 0 271 413
- EP-A1- 0 690 523
- WO-A-02/11249
- DE-A1- 10 163 809
- DE-U1- 29 708 222
- US-A- 5 637 011
- US-B1- 6 811 430

## Beschreibung

Die Erfindung betrifft ein Anschluss-System zur Realisierung von Abzweigungen an einer Mehrzahl durchgehender elektrischer Leiter.

Ein derartiges Anschluss-System ist aus der DE 297 08 222 U1 bekannt. Das in dieser Schrift gezeigte Anschluss-System dient wie das erfindungsgemäße Anschluss-System zur Realisierung von Abzweigungen an einer Mehrzahl von durchgehenden Leitern, ohne die durchgehenden Leiter durchtrennen zu müssen. Hierzu ist an einer Grundplatte eine Mehrzahl von rinnenartigen Aufnahmen ausgebildet, in welche ein Flachkabel oder eine Mehrzahl elektrischer Leiter parallel zueinander eingelegt werden können. Sodann wird ein Oberteil aufgesetzt, um die Leiter oder das Flachkabel zu fixieren. Auf diese vormontierte Einheit, die mit Trennwänden versehen ist, werden sodann in einer Schwenkbewegung klemmenartige Körper aufgerastet, die jeweils mit einer isolationsdurchdringenden Schraube versehen sind, die über eine Stromschiene mit jeweils zwei Zugfederklemmen zum Anschluss abzweigender Leiter verbunden ist. Derart können jeweils zwei Abzweigungen an jedem Leiter realisiert werden, ohne die durchgehenden Leiter durchtrennen zu müssen.

Anschlussvorrichtungen mit isolationsdurchdringenden Leitern sind beispielsweise aus der US 6,811,430 B1 und der EP 0 271 413 bekannt.

Bei diesen Anschlussvorrichtungen ist es notwendig, einzelne Leiter durch Öffnungen zu fädeln, die rundum geschlossen ausgebildet sind, so dass diese Anordnung nicht zur Kontaktierung von abschnittsweise abgemantelten Kabeln geeignet sind, um an diesen Abzweigungen zu realisieren.

Auch die Druckschrift DE 101 63 809 A1 offenbart eine Anschlussvorrichtung mit isolationsdurchdringenden Leitern. Um eine sichere Kontaktierung zu gewährleisten, schlägt diese Druckschrift vor, das Kontaktelement relativ zum Außengehäuse zu verdrehen.

Als Stand der Technik werden ferner die WO02/11249 A1, die US 5,637,011 und die DE 297 08 222 genannt.

Es ist auch bekannt, Anschluss-Scheiben an einer Welle drehbar an einer Bodenplatte anzuordnen. Diese Ausgestaltung hat sich nicht bewährt, da die Leiter seitlich einzuführen sind, so dass sich die Anordnung nicht zur Montage an bereits installierten durchgehenden Kabeln eignet.

Die Erfindung setzt daher am gattungsgemäßen Stand der Technik an und will diesen hinsichtlich ihres konstruktiven Aufbaus optimieren. Dabei sollen auch ein kompakter Aufbau und eine gute Handhabbarkeit realisiert werden.

Die Lösung dieses Problems ist die Aufgabe der Erfindung.

Die Erfindung löst diese Aufgabe durch den Gegenstand des Anspruchs 1.

Konstruktiv ist die Anordnung gegenüber dem Stand der Technik weiter vereinfacht, da sie zum Beschalten schraubenfrei betätigbare IDC-Kontakte, insbesondere Gabelkontakte nutzt. Der Modulrahmen ist gut zur Aufnahme der Kräfte insbesondere bei der Beschaltung geeignet. Dabei wird durch das Anschluss-Modul eine bereits beim Hersteller vormontierbare Einheit geschaffen, die in sich die wesentlichen Beschaltungskräfte aufnimmt, ohne die Bodenplatte übermäßig zu belasten. Damit ist es zudem in einfacher Weise ermöglicht, sowohl die durchgehenden Leiter als auch die abzweigenden Leiter (jedenfalls bei einem Einsatz von Direktsteckkontakten) einfachst zu kontaktieren. Ein Aufsetzen von Einzelscheiben entfällt, obwohl jeder der Leiter einzeln beschaltbar bleibt.

Die durchgehenden Leiter können beispielsweise die durchgehenden Leiter eines Flachkabels oder eines sonstigen Kabels - z.B. eines Rundkabels - sein, dessen Kabelmantel im Bereich der Anschluss-System entfernt wurde, wobei die durchgehenden Leiter in diesem abgemantelten Bereich in die Aufnahmen der Bodenplatte eingelegt werden.

Zur Kontaktierung ist nur das vormontierte Anschluss-Modul aufzusetzen, sodann sind die Anschluss-Scheiben in die Kontaktstellung zu verschieben und es sind die Leiterenden der Abzweigleiter einzustecken. Derart kann eine Abzweigung auch an einem bereits installierten Kabel schnell nachträglich montiert werden.

Dabei sind die Anschluss-Scheiben und damit insbesondere auch die daran angeordneten isolationsdurchdringenden Kontakte rein verschieblich in den Aufnahmeschächten angeordnet, um eine klar definierte Kontaktierung senkrecht zur Erstreckung der Leiter zu gewährleisten. Eine Schwenkbewegung der isolationsdurchdringenden Kontakte beim Kontaktieren wird derart vorteilhaft vermieden.

Bevorzugt sind den Anschluss-Scheiben Betätigungseinrichtungen zum Bewegen, insbesondere Verschieben der Anschluss-Scheiben in den Aufnahmeschächten zugeordnet. Derart werden die Anschluss-Scheiben als Ganzes in den Modulschächten definiert bewegt, was eine großflächige Gleitlagerung und definierte Führung der IDC-Kontakte beim Kontaktieren der Leiter sicherstellt.

Dabei bietet es sich als ganz besonders vorteilhaft an, wenn die Betätigungseinrichtungen als Exzentereinrichtungen mit Exzenterscheiben ausgebildet sind, da diese eine hohe Kraftübersetzung auf engem Raum ermöglichen.

Weitere vorteilhafte Ausgestaltungen sind in den Unteransprüchen angegeben.

Nachfolgend wird die Erfindung unter Bezug auf die Zeichnung anhand von Ausführungsbeispielen näher beschrieben. Es zeigt:
- Fig. 1: eine Sprengansicht von zu Baugruppen zusammengefassten Komponenten eines Ausführungsbeispiels der Erfindung;
- Fig. 2a, b: eine perspektivische Ansicht und eine Sprengansicht einer AnschlussScheibe aus Fig. 1;
- Fig. 3: eine Sprengansicht der Baugruppen Bodenplatte mit Leitern und vormontiertes Anschlussmodul;
- Fig. 4: eine perspektivische Ansicht des Anschluss-Systems mit einem auf die Bodenplatte aufgesetztem Anschlussmodul im unbeschalteten Zustand;
- Fig. 5: eine perspektivische Ansicht eines gegenüber Fig. 4 abgewandelten Anschluss-Systems mit einem auf die Bodenplatte aufgesetztem Anschlussmodul im beschalteten Zustand;
- Fig. 6: eine Schnittansicht durch die Anordnung aus Fig. 4 im unbeschalteten Zustand;
- Fig. 7: eine Schnittansicht durch die Anordnung aus Fig. 5 im beschalteten Zustand;
- Fig. 8: eine perspektivische Ansicht eines in ein Übergehäuse eingesetztes Anschluss-Systems ohne Deckel;
- Fig. 9: eine perspektivische Ansicht eines in ein Übergehäuse eingesetzten Anschluss-Systems mit Deckel;
- Fig. 10: eine Variante eines Abschlusselementes zum Einsetzen z.B. in das Gehäuse der Fig. 8;
- Fig. 11: eine Variante eines Übergehäuses für ein Flachkabel;
- Fig. 12 - 14: jeweils Abschnitte einer Bodenplatte mit jeweils verschiedenen Einrichtungen zur Leiterfixierung;
- Fig. 15: eine zu Fig. 1 analoge Ansicht eines weiteren Ausführungsbeispiels der Erfindung;
- Fig. 16-21: zu Fig. 2 bis 7 analoge Ansichten des Ausführungsbeispiels der Erfindung aus Fig. 15;
- Fig. 22: einen Abschnitt einer Bodenplatte mit einer weiteren alternativen Einrichtung zur Leiterfixierung;
- Fig. 23: eine perspektivische Ansicht des in ein Übergehäuse eingesetzten Anschluss-Systems aus Fig. 16 bis 21 ohne Deckel;
- Fig. 24, 25: weitere Varianten von Übergehäusen; und
- Fig. 26, 27: Anschluss-Scheiben mit von Anschluss-Scheiben mit Varianten von Steckern zum Einschieben in die Anschluss-Scheiben..

Fig. 1 zeigt ein Anschluss-System 1 mit einer Bodenplatte 2 und einem auf diese Boden- oder Grundplatte aufsetzbaren Anschlussmodul mit einem Modulrahmen 3, in den eine Mehrzahl von Anschluss-Scheiben 4 einsetzbar ist.

Hierzu weist der Grundrahmen eine Mehrzahl von durch Trennwände 5 voneinander getrennten Aufnahmeschächten 6 auf, in die jeweils eine der Anschluss-Scheiben 4 einschiebbar ist (siehe Fig. 5).

Der Modulrahmen könnte ggf. auch - hier nicht dargestellt - aus einer Mehrzahl von miteinander z.B. rastend verbundenen Einzelrahmen bestehen, von denen jeder zur Aufnahme von jeweils einer der Anschluss-Scheiben ausgebildet wäre (hier nicht dargestellt).

Die Anschluss-Scheiben 4 weisen - siehe Fig. 1 sowie auch Fig. 6 und 7 - jeweils einen scheibenartigen Grundkörper 7 aus isolierendem Kunststoff auf.

In jedem der Grundkörper 7 sind jeweils ein isolationsdurchdringender erster Anschluss 8 (hier ein Gabelkontakt mit Überfeder 34 - denkbar ist auch eine Ausbildung als Piercingkontakt - und wenigstens ein oder mehrere hiermit leitend verbundene Abzweigungsanschlüsse 9 (Fig. 6) zum Anschluss wenigstens eines abzweigenden Leiters (letzterer hier nicht dargestellt) angeordnet.

Der erste Anschluss 8 ist als isolationsdurchdringender Kontakt - hier als Gabelkontakt - ausgebildet (siehe Fig. 2b), an den sich ein Stromschienenabschnitt 10 an schließt, an dem hier zwei der Abzweigungsanschlüsse 9 angeordnet sind. Diese Abzweigungsanschlüsse 9 können prinzipiell in beliebiger Anschlusstechnik (IDC, Schraube, Feder usw.) ausgebildet sein. Bevorzugt werden werkzeugfrei direkt beschaltbare Druckfederkontakte 11 (Push-In) genutzt, für die Einführöffnungen 12 an der Oberseite der Grundkörpers 7 angeordnet sind.
In Fig. 2 ist eine Stromschiene 55 des Druckfederkontaktes 11 an den Stromschienenabschnitt 10 angeheftet, wobei die Druckfeder 56 an dem Stromschienenabschnitt 55 angeordnet ist.

Der weitere Abzweigungsanschluss ist hier als Steckkontakt 13 in einer Ausnehmung 35 zum Aufstecken eines Anschluss-Steckers (hier nicht dargestellt) ausgebildet. Markierungen sind z.B. an der Oberseite der Anschluss-Scheiben fixierbar.

In einer hier oberen, mittigen Ausnehmung 14 mit abgerundetem Grund der Grundkörper 7 ist jeweils eine Betätigungseinrichtung 15 angeordnet, mit welchen die Anschluss-Scheiben 4 bzw. deren Grundkörper 7 samt den Anschlüssen, insbesondere IDC Kontakten 8 im Grundrahmen verschieblich sind, so dass die Anschluss-Scheiben 4 nebst der IDC-Kontakte 8 auf unterhalb der Anschluss-Scheiben angeordnete Leiter 21 drückbar sind, um diese isolationsdurchdringend zu kontaktieren bzw. zu beschalten. Im gezeigten Ausführungsbeispiel weisen diese Betätigungseinrichtungen 15 Exzenterscheiben 16 auf. Diese weisen vorzugsweise ein außermittiges Lagerauge 17 auf.

Im Grundkörper 7 sind ferner langlochartige erste Kulissen oder Schlitze 18 in Seitenwänden 19 beidseits der Ausnehmungen 14 ausgebildet, wobei die Kulissen 18 und die Lageraugen 17 von vorzugsweise durchgehenden Wellen 37 (Fig. 1) durchgriffen werden, die sich wiederum vorzugsweise durch den gesamten Modulrahmen 4 erstrecken und dort wiederum Öffnungen 36 in den Seiten- und Zwischenwänden des Modulrahmens durchsetzen (siehe Fig. 1 und 2). Die Schlitze 18 erstrecken sich in Betätigungsrichtung bzw. senkrecht zur Bodenplatte 2, was nachfolgend noch näher erläutert werden wird.

Die Wellen 37 könnten sich auch über nur jeweils einen Modulschacht erstrecken, wobei aber die durchgehende Welle zur Kraftaufnahme optimaler ist. Die Wellen 37 könnte zudem auch von Zapfen gebildet werden, die an die Exzenterscheiben angeformt sind (nicht dargestellt). Der Schraubendreher als bevorzugtes Betätigungswerkzeug realisiert eine Hebelwirkung zur sicheren Beschaltung.

Wie wiederum in Fig. 1 und 2 zu erkennen, weist die Bodenplatte 2 parallel zueinander ausgerichtete Aufnahmen 20 (z.B. fünf oder sieben) für die Leiter 21 eines abschnittsweise abgemantelten Kabels 22 auf, die jeweils von zwei hier relativ kurzen Stegen 38 begrenzt sind sowie an zwei gegenüberliegenden Enden zwei Auflagen und Halterungen 23 für die nicht abgemantelten Enden des Kabels 22, die auch als Zugentlastungen wirken bzw. ausgebildet sein können. Diese Auflagen und Halterungen 23 sind so weit voneinander beabstandet, dass sie die Länge des abzumantelnden Bereichs vorgeben. Die Mantelenden 24 werden nach dem Abmanteln etwas aufeinander zu bewegt, um die einzelnen Leiter voneinander getrennt in die Aufnahmen 20 auffächern zu können (vergleiche Fig. 1 und 6).

Die Bodenplatte ist ferner mit Fixiereinrichtungen 25 versehen, um den Modulrahmen an der Bodenplatte nach dem Einlegen der Leiter zu befestigen.

Diese Fixiereinrichtungen 25 sind hier als vier Schnappstege ausgebildet, welche schnappend am Modulrahmen 3 verrastbar sind, nachdem dieser senkrecht von oben auf die Bodenplatte 2 aufgesetzt wurde. Andere Arten der Montage und des Festlegens sind ebenfalls denkbar (z.B. ist es denkbar, den Modulrahmen bzw. das ganze vormontierte Anschluss-Modul drehbar an der Bodenplatte festzulegen und dann auf die Bodenplatte 2 aufzuschwenken und nur einseitig zu verrasten (siehe Fig. 5) oder es durch eine Schraube, einen Bügel oder ein elastisches Band oder dgl. an der Bodenplatte 2 festzulegen (nicht dargestellt)).

Die Bodenplatte 2 weist wenigstens einen oder mehrere Durchbrüche 30 auf, die es erlauben, zu kontrollieren, ob die Leiter 21 korrekt in ihren Aufnahmen 20 liegen.

Obwohl hier ein Rundkabel 22 dargestellt ist, ist eine Ausgestaltung für Flachkabel ebenfalls realisierbar.

Die Funktion der Anordnung aus Fig. 1 bis 7 ist wie folgt.

Zuerst wird das Kabel 22, an dem Abzweige zu installieren sind, im Bereich zwischen den Auflagen und Halterungen 23 abgemantelt. Sodann werden die Leiter 21 aufgefächert und in die Aufnahmen 20 gelegt und die Kabel 22 im nicht abgemantelten Bereich in die Halerungen 23 gelegt oder geklipst (Fig. 1).

Ist dieses Einlegen abgeschlossen, kann das Anschluss-Modul als Ganzes, also der Modulrahmen 3 mit den in ihn vorab vormontierten Anschluss-Scheiben 4 (Fig. 1, Fig. 3) auf die Bodenplatte 2 aufgesetzt und an der Bodenplatte 2 befestigt werden (Fig. 4). Die Anschluss-Scheiben ragen noch nach oben aus dem Modulrahmen 3 vor. Jetzt werden noch mit einem Werkzeug wie einem Schraubendreher 40 die Exzenterscheiben 16 verschwenkt, was die Exzenterscheiben 16 in den Ausnehmungen 14 und damit die einzelnen Anschluss-Scheiben 4 im Modulrahmen 3 nach unten drückt, wobei der unten vorstehenden IDC-Kontakt 8 den in der zugehörigen Aufnahme eingelegten Leiter 21 kontaktiert (man vergleiche Fig. 5, 6 und 7).

Die Anordnung ist übersichtlich sowie einfach und sicher zu handhaben, wobei über die Exzenteranordnung, die sich am Modulrahmen abstützt, besonders hohe Beschaltungskräfte realisierbar sind.

Um zum Endschalten ein Widerlager bereitzustellen, sind die Exzenterscheiben 16 seitlich mit Führungszapfen 32 versehen, die in sich horizontal erstreckende zweite Kulissen 33 eingreifen. Am Außenumfang weisen sie eine Betätigungsöffnung 42 auf, um sie mit einem Werkzeug wie einem Schraubendreher 40 verschwenken zu können. Als Widerlager beim Endschalten könnte auch oberhalb der Exzenterscheibe 16 eine Art Dachabschnitt bzw. ein Gehäusesteg ausgebildet sein (hier nicht dargestellt). Beim Beschalten dient der Grund der Ausnehmung 14, in welcher die Exzenterscheibe 16 angeordnet ist, als Widerlager, um die Anschlussscheibe 4 nebst IDC-Kontakt 8 auf den Leiter 21 zu drücken, der zu kontaktieren ist.

Ein weiter Vorsprung 53 an der Exzenterscheibe 16 dient zum Eingriff in Rastlöcher 54 in der Anschluss-Scheibe, um die Be- und die Endschaltungsstellung spürbar und ihr Erreichen hörbar zu machen.

Alternativ ist es auch denkbar, die Leiter gruppenweise zu beschalten, wenn anstelle der vorzugsweise vorgeschlagenen Exzenterscheiben als Betätigungseinrichtung eine sich über mehrere Anschluss-Scheiben erstreckende Exzenterwalze genutzt wird (nicht dargestellt). Bevorzugt wird aber die Auslegung mit einzeln beschaltbaren Anschluss-Scheiben, da sie eine flexiblere Handhabung ermöglicht.

Es ist zweckmäßig, die Anordnung aus Fig. 1 in einem Übergehäuse anzuordnen, obwohl sie z.B. auch zur direkten Montage in einem Schaltschrank verwendet werden kann. Ein derartiges Übergehäuse 26 mit einem Deckel 27 und mehreren z.B. wahlweise zu verwendenden Durchlassen 28 für das Kabel und Durchbrüchen 28 für abgehende Leiter (nicht zu erkennen) ist in Fig. 8 ff. dargestellt. Im Bereich der Durchbrüche 28 können Wände 39 ausgebildet sein, die an Sollbruchlinien 41 heraustrennbar sind, um verschiedensten Einbausituationen gerecht zu werden (Fig. 9).

Eine vorzugsweise geteilte Dichtung 47 dichtet die Durchlasse bzw. die Öffnungen für das Kabel 22 ab.

Damit ist dieses Übergehäuse ist in verschiedensten Einbausituationen universal einsetzbar. Das Übergehäuse kann auch zur Aufnahme mehrerer Anschluss-Systeme und Module ausgelegt sein und hierzu beispielsweise Trennwände aufweisen. Es ist zudem denkbar auf eine Bodenplatte mehrere der Anschluss-Module aufzusetzen.

Fig. 10 zeigt ein Abschlusselement 43 zum Einsetzen z.B. in das Gehäuse der Fig. 8, wenn dieses am freien Ende des Kabels 22 angeordnet wird, welches eine vorzugsweise der Anzahl an Leitern 21 entsprechende Anzahl an Kammern 44 zum Einschieben der freien Leiterenden aufweist, die so ausgestaltet sind, dass Kriechströme und dgl. sicher vermieden werden. Ein Ringansatz 45 dient zur Fixierung in der Halterung.

Eine alternative Ausgestaltung eines Übergehäuses 26, das zur Aufnahme eines Flachkabels anstelle eines Rundkabels ausgelegt ist (nicht dargestellt), zeigt Fig. 11. Hierzu sind lediglich die Dichtungen 47 (vorzugsweise ganz oder partiell geteilt ausgebildet) des Übergehäuses 26 jeweils mit einem flachen Durchbruch 48 anstelle von einem runden Durchbruch 49 für das Kabel 22 (vergleiche Fig. 8) versehen.

Wird kein Übergehäuse 26 eingesetzt, ist auch eine direkte Montage der Bodenplatte 2 auf einer Platte oder dgl. im Schaltschrank denkbar (nicht dargestellt).

Die Aufnahmen 20 für die Leiter 21 sind hier jeweils aus zwei Stegen 38 gebildet, die so ausgebildet sind, dass in sie Leiter 21 verschiedenen Durchmessers einsetzbar sind.

Z.B. seitlich der äußersten Stege 38 können weitere Leiter des Kabels, an denen keine Abzweige erforderlich sind, verlegt werden (siehe Fig. 1).

Fig. 12 bis 15 zeigen jeweils Ausschnitte von Bodenplatten 2, deren übrige Bereiche hier der Übersichtlichkeit halber nicht dargestellt sind.

Nach Fig. 12 bis 15 werden die Stege 38 der Aufnahmen jeweils mit Rasthaken 50 zum Festhalten bzw. Verrasten der Leiter in den Aufnahmen versehen.

Nach Fig. 13 sind in Verlängerung der Aufnahmen 21 separate Rastaufnahmen 51 vorgesehen, die an einem Steg 52 ausgebildet sind, der in die Bodenplatte eingesetzt oder auch dieser befestigt ist. Dies bietet den Vorteil, die Rastaufnahmen 51 aus einem speziell federnden Material fertigen zu können, insbesondere aus einem anderen Material als die Bodenplatte.

Eine Variante dieser Ausgestaltung zeigt Fig. 22, in der beidseits der Aufnahmen 21 jeweils separate - federringartige Rastaufnahmen 51 vorgesehen sind, die jeweils an einem der Stege 52 ausgebildet sind. Diese sind wiederum in die Bodenplatte 2 eingesetzt. Derart sind die Leiter vorteilhaft beidseits der Kontaktierungsbereiches fixierbar.

Die Rastaufnahmen 51 können wiederum aus einem speziell federnden Material gefertigt werden.

In Fig. 14 sind labyrinthartig in Verlängerung der Aufnahmen 20 angeordnete Raststege 64 an der Bodenplatte 2 ausgebildet, die ebenfalls der Verrastung der Leiter 21 dienen.

Fig. 15 bis 22 zeigen ein weiteres Anschluss -System 1 mit der Bodenplatte 2 und dem auf diese Boden- oder Grundplatte aufsetzbaren Anschlussmodul mit dem Modulrahmen 3, in den eine Mehrzahl der Anschluss-Scheiben 4 einsetzbar ist. Der Aufbau dieser Variante entspricht weitgehend dem Aufbau der Ausführungsform nach Fig. 1 bis 8. Analoge Elemente weisen insofern gleiche Bezugszeichen auf.

Die Anschluss-Scheiben 4 weisen wiederum jeweils einen scheibenartigen Grundkörper 7 aus isolierendem Kunststoff auf. In jedem der Grundkörper 7 sind jeweils wiederum der isolationsdurchdringende erster Anschluss 8 vorzugsweise als Gabelkontakt mit Überfeder 34 und wenigstens ein oder mehrere hiermit leitend verbundene Abzweigungsanschlüsse 9 zum Anschluss wenigstens eines abzweigenden Leiters angeordnet.

Der erste Anschluss 8 ist wiederum als isolationsdurchdringender Gabelkontakt ausgebildet (siehe Fig. 2b), an den sich der Stromschienenabschnitt 10 anschließt, an dem hier zwei der Abzweigungsanschlüsse 9 angeordnet sind.

Der eine der Abzweigungsanschlüsse 9 wird hier wiederum ein direkt beschaltbare Druckfederkontakt 11 (Push-In) genutzt, dessen Stromschiene 55 direkt aus dem Stromschienenabschnitt 10 gebogen ist.

Der weitere Abzweigungsanschluss ist auch hier als Steckkontakt 13 in einer Ausnehmung 35 zum Aufstecken eines korrespondierenden Anschluss-Steckers 65 (Fig. 26, 27) mit einer Buchse 66 ausgebildet, der nach Fig. 27 auch elektrische/elektronische Bauelemente 67 und/oder wiederum weitere Leiteranschlüsse 68 aufweisen kann.

Die Betätigungseinrichtungen 15 weisen wiederum Exzenterscheiben 16 mit dem außermittigen Lagerauge 17 auf. Im Grundkörper 7 sind ferner wiederum die langlochartigen ersten Kulissen oder Schlitze 18 in Seitenwänden 19 beidseits der Ausnehmungen 14 ausgebildet, wobei die Kulissen 18 und die Lageraugen 17 hier wiederum von durchgehenden Wellen 37 durchsetzt sind, die sich durch den gesamten Modulrahmen 4 erstrecken und dort wiederum Öffnungen 36 in den Seiten- und Zwischenwänden des Modulrahmens durchsetzen (siehe Fig. 15 und 16).

Das Widerlager zum Endschalten ist hier durch zwei oberhalb der Exzenterscheiben 16 ausgebildete Gehäusestege 57 ausgebildet. Beim Beschalten dient wiederum der Grund der Ausnehmung 14, in welcher die Exzenterscheibe 16 angeordnet ist, als Widerlager, um die Anschlussscheibe 4 nebst IDC-Kontakt 8 auf den Leiter 21 zu drücken, der zu kontaktieren ist.

Der weitere Vorsprung 53 an der Exzenterscheibe 16 dient zudem wieder zum Eingriff in die Rastlöcher 54 in der Anschluss-Scheibe, um die Be- und die Endschaltungsstellung spürbar und ihr Erreichen hörbar zu machen.

Auch hier ist die Bodenplatte wiederum mit Fixiereinrichtungen 25 versehen, um den Modulrahmen an der Bodenplatte nach dem Einlegen der Leiter zu befestigen.

Die Fixiereinrichtungen 25 umfassen hier zwei Schnappstege 25, welche am Modulrahmen 3 verrastbar sind, nachdem dieser an eine Schwenklagerfunktion realisierenden Ansätzen 58, die in korrespondierende Ausnehmungen in der Bodenplatte 2 (hier nicht zu erkennen) einsetzbar sind, auf die Bodenplatte aufgeschwenkt wurde. Diese Art der Montage ist besonders einfach und sicher.

Zum Festlegen der nicht abgemantelten Bereiche des Kabels kurz vor oder an den Mantelenden 24 des Kabels 22 sind hier Fixiermittel vorgesehen, die als Kabelschellen 59 mit Schrauben 60 ausgebildet sind.

Weitere Übergehäuse mit Dichtungen 47 für Flach- oder Rundkabel zeigen die Fig. 24 und 25. Auch diese Übergehäuse sind in verschiedensten Einbausituationen universal einsetzbar. Das Übergehäuse kann auch zur Aufnahme mehrerer Anschluss-Systeme und Module ausgelegt sein und hierzu beispielsweise Trennwände aufweisen. Es ist zudem auch hier denkbar, auf eine entsprechend gestaltete Bodenplatte mehrere der Anschluss-Module aufzusetzen.

**Bezugszeichen**

| | |
|---|---|
| Anschluss-System | 1 |
| Bodenplatte | 2 |
| Modulrahmen | 3 |
| Anschluss-Scheiben | 4 |
| Trennwände | 5 |
| Aufnahmeschächte | 6 |
| Grundkörper | 7 |
| IDC-Anschluss | 8 |
| Abzweigungsanschlüsse | 9 |
| Stromschienenabschnitt | 10 |
| Druckfederkontakte | 11 |
| Einführöffnungen | 12 |
| Steckkontakt | 13 |
| Ausnehmung | 14 |
| Betätigungseinrichtung | 15 |
| Exzenterscheiben | 16 |
| Lagerauge | 17 |
| Schlitze | 18 |
| Seitenwände | 19 |
| Aufnahmen | 20 |
| Leiter | 21 |
| Kabel | 22 |
| Auflagen und Halterungen | 23 |
| Mantelenden | 24 |
| Fixiereinrichtung | 25 |
| Übergehäuse | 26 |
| Deckel | 27 |
| Durchbrüche | 28 |
| Lagerauge | 29 |
| Durchbrüche | 30 |
| Führungszapfen | 32 |
| Kulissen | 33 |
| Überfeder | 34 |
| Ausnehmung | 35 |
| Öffnungen | 36 |
| Wellen | 37 |
| Stege | 38 |
| Wände | 39 |
| Schraubendreher | 40 |
| Sollbruchlinien | 41 |
| Betätigungsöffnung | 42 |
| Abschlusselement | 43 |
| Kammern | 44 |
| Ringansatz | 45 |
| Dichtung | 47 |
| Durchbruch | 48 |
| Durchbruch | 49 |
| Rasthaken | 50 |
| Rastaufnahmen | 51 |
| Steg | 52 |
| Vorsprung | 53 |
| Rastlöcher | 54 |
| Stromschiene | 55 |
| Druckfeder | 56 |
| Gehäusestege | 57 |
| Schnappstege | 58 |
| Kabelschellen | 59 |
| Schrauben | 60 |
| Anschluss-Stecker | 61 |
| Buchse | 62 |
| Ansätze | 63 |
| Raststege | 64 |
| Anschluss-Stecker | 65 |
| Buchse | 66 |
| Bauelemente | 67 |
| Leiteranschlüsse | 68 |

## Patentansprüche

1. Anschluss-System (1) zur Realisierung von Abzweigungen an einer Mehrzahl durchgehender elektrischer Leiter (21) eines abschnittsweise abgemantelten Kabels (22), mit
a. einer Bodenplatte (2) mit mehreren nebeneinander angeordneten Aufnahmen (20) zur Aufnahme der Leiter (21) des abschnittsweise abgemantelten Kabels (22),
b. einem auf der Bodenplatte (2) angeordneten Anschluss-Modul mit
i. einem Modulrahmen (3) mit mehreren Aufnahmeschächten (6) zur Aufnahme von in diesen beweglich angeordneten Anschluss-Scheiben (4) mit Grundkörpern (7) aus Isolierstoff,
ii. wobei die Anschluss-Scheiben (4) wenigstens einen isolationsdurchdringenden Kontakt (8) aufweisen, der zur Bodenplatte (2) gerichtet ist und zur Kontaktierung von einem der Leiter (21) dient und wenigstens einen Zweiganschluss (9), und
iii. wobei die Anschluss-Scheiben (4) und die daran angeordneten isolationsdurchdringenden Kontakte (8) verschieblich in den Aufnahmeschächten (6) angeordnet sind,
**dadurch gekennzeichnet dass**
die Anschluss- Scheiben (4) rein verschieblich in den Aufnahmeschächten (6) angeordnet sind.

2. Anschluss-System (1) nach Anspruch 1, **dadurch gekennzeichnet, dass** das Anschluss-Modul als vormontierte Einheit mit den Anschluss-Scheiben (4) ausgebildet ist.

3. Anschluss-System (1) nach Anspruch 1 oder 2, **dadurch gekennzeichnet, dass** den Anschluss-Scheiben (4) Betätigungseinrichtungen (15) zum Verschieben der Anschluss-Scheiben (4) in den Aufnahmeschächten (6) zugeordnet sind.

4. Anschluss-System (1) nach Anspruch 3, **dadurch gekennzeichnet, dass** die Betätigungseinrichtungen (15) zur Betätigung mit einem Werkzeug (40) ausgebildet sind.

5. Anschluss-System (1) nach Anspruch 3 oder 4, **dadurch gekennzeichnet, dass** die Betätigungseinrichtungen (15) Exzenterscheiben (16) umfassen.

6. Anschluss-System (1) nach einem der vorstehenden Ansprüche, **dadurch gekennzeichnet, dass** der Modulrahmen (3) aus einer Mehrzahl von miteinander z.B. rastend verbundenen Einzelrahmen besteht, von denen jeder zur Aufnahme von jeweils einer der Anschluss-Scheiben (4) ausgebildet ist.

7. Anschluss-System (1) nach einem der vorstehenden Ansprüche, **dadurch gekennzeichnet, dass** der isolationsdurchdringende Kontakt (8) als Gabelkontakt ausgebildet ist.

8. Anschluss-System (1) nach einem der Ansprüche 3 - 7, **dadurch gekennzeichnet, dass** die Betätigungseinrichtung (15) eine in einer Ausnehmung (14) des Grundkörpers (7) angeordnete, drehbare Exzenterscheibe (16) aufweist.

9. Anschluss-System (1) nach einem der Ansprüche 5 - 8, **dadurch gekennzeichnet, dass** die Exzenterscheibe (16) ein außermittiges Lagerauge (17) aufweist und dass im Grundkörper (7) langlochartige erste Kulissen (18) in Seitenwänden (19) beidseits der Ausnehmungen (14) ausgebildet sind, wobei die Kulissen (18) und die Lageraugen (17) von Drehaufnahmen (37) durchgriffen sind, die im Modulrahmen (3) gehalten sind.

10. Anschluss-System (1) nach Anspruch 9, **dadurch gekennzeichnet, dass** die Drehaufnahmen (37) Wellen sind, wobei die Kulissen (18) und die Lageraugen (17) von durchgehenden Wellen (37) durchgriffen werden, die sich durch den gesamten Modulrahmen (3) erstrecken und dort Öffnungen (36) in den Seiten- und Zwischenwänden des Modulrahmens (3) durchsetzen.

11. Anschluss-System (1) nach Anspruch 9, **dadurch gekennzeichnet, dass** sich die Drehaufnahmen (37), als Wellen oder Zapfen, jeweils nur über einen der Aufnahmeschächte (6) erstrecken.

12. Anschluss-System (1) nach Anspruch 11, **dadurch gekennzeichnet, dass** die Wellen von Zapfen gebildet werden, die an die Exzenterscheiben (16) angeformt sind.

13. Anschluss-System (1) nach einem der Ansprüche 9 - 12, **dadurch gekennzeichnet, dass** die Kulissen (18) sich in Betätigungsrichtung bzw. senkrecht zur Bodenplatte (2) erstrecken.

14. Anschluss-System (1) nach einem der Ansprüche 5 - 13, **dadurch gekennzeichnet, dass** die Exzenterscheiben (16) derart ausgebildet und angeordnet sind, dass sie von einem Betätigungswerkzeug wie einem Schraubendreher (40) drehbar sind.

15. Anschluss-System (1) nach einem der vorstehenden Ansprüche, **dadurch gekennzeichnet, dass** die Bodenplatte (2) parallel zueinander ausgerichtete Aufnahmen (20) für die Leiter (21) des abschnittsweise abgemantelten Kabels (22) aufweist, die jeweils von zwei Stegen (38) begrenzt sind sowie an zwei gegenüberliegenden Enden zwei Auflagen und Halterungen (23) für die nicht abgemantelten Enden des Kabels (22), die auch als Zugentlastungen wirken bzw. ausgebildet sein können.

16. Anschluss-System (1) nach einem der vorstehenden Ansprüche, **dadurch gekennzeichnet, dass** die Auflagen und Halterungen (23) so weit voneinander beabstandet sind, dass sie die Länge des abzumantelnden Bereichs vorgeben, derart, dass die Mantelenden (24) nach dem Abmanteln etwas aufeinander zu bewegbar sind, um die einzelnen Leiter (21) voneinander getrennt in die Aufnahmen (20) auffächern zu können.

17. Anschluss-System (1) nach einem der vorstehenden Ansprüche, **dadurch gekennzeichnet, dass** die Bodenplatte (2) mit einer oder mehreren Fixiereinrichtungen (25) versehen ist, um den Modulrahmen (3) an der Bodenplatte (2) nach dem Einlegen der Leiter (21) zu befestigen.

18. Anschluss-System (1) nach Anspruch 17, **dadurch gekennzeichnet, dass** die Fixiereinrichtungen (25) wenigstens einen Schnappsteg (58) umfassen, der schnappend am Modulrahmen (3) verrastbar ist, nachdem dieser senkrecht von oben auf die Bodenplatte (2) aufgesetzt wurde.

19. Anschluss-System (1) nach einem der Ansprüche 17 - 18, **dadurch gekennzeichnet, dass** die Fixiereinrichtungen (25) derart ausgestaltet sind, dass der Modulrahmen (3) verschwenkbar ansetzbar ist.

20. Anschluss-System (1) nach einem der Ansprüche 17 - 19, **dadurch gekennzeichnet, dass** die Fixiereinrichtungen (25) wenigstens einen Verriegelungsbügel umfassen, mit dem der Modulrahmen (3) an der Bodenplatte (2) festlegbar ist.

21. Anschluss-System (1) nach einem der vorstehenden Ansprüche, **dadurch gekennzeichnet, dass** die Bodenplatte (2) Durchbrüche (30) aufweist, die es erlauben, zu kontrollieren, ob die Leiter (21) korrekt in ihren Aufnahmen (20) liegen.

22. Anschluss-System (1) nach einem der Ansprüche 5 - 21, **dadurch gekennzeichnet, dass** die Exzenterscheiben (16) seitlich mit Führungszapfen (32) versehen sind, die in sich senkrecht zur Verschieberichtung der Anschluss-Scheiben (4) erstreckende zweite Kulissen (33) eingreifen.

23. Anschluss-System (1) nach einem der vorstehenden Ansprüche, **gekennzeichnet durch** ein Übergehäuse (26) mit einem Deckel (27) und mehreren z.B. wahlweise zu verwendenden Durchlassen (28) für das Kabel (22) und Durchbrüchen (28) für abgehende Leiter (21).

24. Anschluss-System (1) nach einem der vorstehenden Ansprüche, **gekennzeichnet durch** an der Bodenplatte (2) angeordnete Zugentlastungsmittel, insbesondere Kabelschellen (59), für das zu kontaktierende Kabel (22).

25. Anschluss-System (1) nach einem der Ansprüche 5 - 24, **dadurch gekennzeichnet, dass** als Widerlager zum Endschalten eine oder zwei oberhalb der Exzenterscheiben (16) ausgebildete Gehäusestege (57) vorgesehen sind.

26. Anschluss-System (1) nach einem der Ansprüche 5 - 25, **dadurch gekennzeichnet, dass** an den Exzenterscheiben (16) ein Vorsprung (53) ausgebildet ist, der zum Eingriff in Rastlöcher (54) in der AnschlussScheibe (4) ausgestaltet ist, um in einer Be- und einer Endschaltungsstellung zu verrasten.

27. Anschluss-System (1) nach einem der vorstehenden Ansprüche, **dadurch gekennzeichnet, dass** wenigstens einer der Zweiganschlüsse (9) als Steckkontakt (13) in einer Ausnehmung (35) zum Aufstecken eines korrespondierenden Anschluss-Steckers (65) ausgebildet ist.

28. Anschluss-System (1) nach einem der vorstehenden Ansprüche, **dadurch gekennzeichnet, dass** wenigstens einer der Zweiganschlüsse (9) als Push-In-Kontakt oder als Zugfederkontakt oder als Schraubkontakt oder als IDC-Kontakt ausgebildet ist.

29. Anschluss-System (1) nach einem der Ansprüche 27 - 28, **dadurch gekennzeichnet, dass** der Anschluss-Stecker (65) elektrische/elektronische Bauelemente (67) aufweist.

## Claims

1. A connection system (1) for realizing branch-offs in a plurality of continuous electrical conductors (21) of a cable (22) that has been stripped in sections, comprising
a) a base plate (2) with several receivers (20) arranged adjacent to one another for accommodating the conductors (21) of the cable (22) that has been stripped in sections;
b) a connection module arranged on the base plate (2), having
i) a module frame (3) with several receiving shafts (6) for accommodating connection discs (4) with base bodies (7) made of an insulating material, said connection discs being movable in said receiving shafts;
ii) wherein the connection discs (4) comprise at least one contact (8) which penetrates the insulation and which is directed towards the base plate (2) and is used for establishing contact with one of the conductors (21) and at least one branch connection (9), and
iii) wherein the connection discs (4) and the insulation-penetrating contacts (8) arranged thereon are displaceably arranged in the receiving shafts (6); **characterized in that**
the connection discs (4) are arranged in a purely displaceable manner in the receiving shafts (6).

2. A connection system (1) according to claim 1, **characterized in that** the connection module is arranged as a pre-mounted unit with the connection discs (4).

3. A connection system (1) according to claim 1 or 2, **characterized in that** the connection discs (4) are associated with actuation devices (15) for displacing the connection discs (4) in the receiving shafts (6).

4. A connection system (1) according to claim 3, **characterized in that** the actuation devices (15) are arranged for actuation with a tool (40).

5. A connection system (1) according to claim 3 or 4, **characterized in that** the actuation devices (15) comprise eccentric discs (16).

6. A connection system (1) according to one of the preceding claims, **characterized in that** the module frame (3) consists of a plurality of individual frames which are connected to each other in a latching fashion for example, and each of which is arranged for accommodating one each of the connection discs (4).

7. A connection system (1) according to one of the preceding claims, **characterized in that** the insulation-penetrating contact (8) is arranged as a bifurcated contact.

8. A connection system (1) according to one of the claims 3 to 7, **characterized in that** the actuation device (15) comprises a rotatable eccentric disc (16) which is arranged in a recess (14) of the base body (7).

9. A connection system (1) according to one of the claims 5 to 8, **characterized in that** the eccentric disc (16) comprises an off-centre bearing eye (17), and oblong first links (18) are arranged in the base body (7) in the side walls (19) on either side of the recesses (14), wherein the links (18) and the bearing eyes (17) are penetrated by rotary receivers (37) which are held in the module frame (3).

10. A connection system (1) according to claim 9, **characterized in that** the rotary receivers (37) are shafts, wherein the links (18) and the bearing eyes (17) are penetrated by continuous shafts (37) which extend through the entire module frame (3) and penetrate openings (36) there in the side and intermediate walls of the module frame (3).

11. A connection system (1) according to claim 9, **characterized in that** the rotary receivers (37), as shafts or pins, respectively extend only over one of the receiving shafts (6).

12. A connection system (1) according to claim 11, **characterized in that** the shafts are formed by pins which are integrally attached to the eccentric discs (16).

13. A connection system (1) according to one of the claims 9 to 12, **characterized in that** the links (18) extend in the direction of actuation or perpendicularly to the base plate (2).

14. A connection system (1) according to one of the claims 5 to 13, **characterized in that** the eccentric discs (16) are configured and arranged in such a way that they can be rotated by an actuating tool such as a screwdriver (40).

15. A connection system (1) according to one of the preceding claims, **characterized in that** the base plate (2) comprises receivers (20) for the conductors (21) of the cable (22) which has been stripped at least in sections, which receivers are aligned in parallel with respect to each other and which are respectively bounded by two webs (38) and comprise two supports and retainers (23) at two opposite ends for the non-stripped ends of the cable (22), which can also act or be arranged as a cable strain relief.

16. A connection system (1) according to one of the preceding claims, **characterized in that** the supports and the retainers (23) are spaced from each other to such an extent that they predetermine the length of the region to be stripped, such that the jacket ends (24) can slightly be moved towards one another after the stripping in order to enable the fanning out of the individual conductors (21) separately from one another into the receivers (20).

17. A connection system (1) according to one of the preceding claims, **characterized in that** the base plate (2) is provided with one or several fixing devices (25) in order to fix the module frame (3) to the base plate (2) after the insertion of the conductors (21).

18. A connection system (1) according to claim 17, **characterized in that** the fixing devices (25) comprise at least one snap-on web (58) which can be latched in a snap-on fashion onto the module frame (3) once it has been inserted perpendicularly from above into the base plate (2).

19. A connection system (1) according to one of the claims 17 to 18, **characterized in that** fixing devices (25) are arranged in such a way that the module frame (3) can be fixed in a pivotable manner.,

20. A connection system (1) according to one of the claims 17 to 19, **characterized in that** the fixing devices (25) comprise at least one locking bracket with which the module frame (3) can be fixed to the base plate (2).

21. A connection system (1) according to one of the preceding claims, **characterized in that** the base plate (2) comprises breakthroughs (30) which allow checking whether the conductors (21) lie correctly in their receivers (20).

22. A connection system (1) according to one of the claims 5 to 21, **characterized in that** the eccentric discs (16) are laterally provided with guide pins (32) which engage in second links (33) extending perpendicularly to the direction of displacement of the connection discs (4).

23. A connection system (1) according to one of the preceding claims, **characterized by** an outer housing (26) with a cover (27) and several passages (28) which can be used optionally for the cable (22) and breakthroughs (28) for outgoing conductors (21).

24. A connection system (1) according to one of the preceding claims, **characterized by** cable strain relief means arranged on the base plate (2), especially cable clamps (59), for the cable (22) to be contacted.

25. A connection system (1) according to one of the claims 5 to 24, **characterized in that** one or two housing webs (57), which are arranged above the eccentric discs (16), are provided as abutments for limit switching.

26. A connection system (1) according to one of the claims 5 to 25, **characterized in that** a projection (53) is arranged on the eccentric discs (16), which projection is arranged for engagement in latching holes (54) in the connection disc (4) in order to latch in a wiring and limit switching position.

27. A connection system (1) according to one of the preceding claims, **characterized in that** at least one of the branch connections (9) is arranged as a plug-in contact (13) in a recess (35) for inserting a corresponding connection plug (65).

28. A connection system (1) according to one of the preceding claims, **characterized in that** at least one of the branch connections (9) is arranged as a push-in contact or as a tension-spring contact or as a screw contact or as an IDC contact.

29. A connection system (1) according to one of the claims 27 to 28, **characterized in that** the connection plug (65) comprises electrical/electronic components (67).

## Revendications

1. Système de connexion (1) pour permettre la réalisation de branchement sur plusieurs conducteurs électriques continus (21) d'un câble (22) dénudé par segment, comprenant :
a) une plaque de fond (2) comportant plusieurs logements (20) situés côte à côte pour permettre la réception des conducteurs (21) du câble (22) dénudé par segments,
b) un module de connexion monté sur la plaque de fond (2) et comprenant :
i. un châssis modulaire (3) comprenant plusieurs cages de réception (6) pour permettre la réception de plateaux de connexion (4) montés mobiles dans celles-ci et ayant des corps de base (7) en matériau isolant,
ii. les plateaux de connexion (4) comportant au moins un contact traversant d'isolement (8) qui est orienté vers la plaque de fond (2) et sert à permettre la mise en contact de l'un des conducteurs (21), et au moins un branchement (9), et
iii. les plateaux de connexion (4) et les contacts traversants d'isolement (8) montés sur ceux-ci étant mobiles en translation dans les cages de réception (6),
**caractérisé en ce que**
les plateaux de connexion (4) sont montés mobiles en translation dans les cages de réception (6).

2. Système de connexion (1) conforme à la revendication 1,
**caractérisé en ce que**
le module de connexion est réalisé sous la forme d'une unité pré-montée avec les plateaux de connexion (4).

3. Système de connexion (1) conforme à la revendication 1 ou 2,
**caractérisé en ce qu'**
aux plateaux de connexion (4) sont associés des dispositifs d'actionnement (15) pour permettre le déplacement de ces plateaux de connexion (4) dans les cages de réception (6).

4. Système de connexion (1) conforme à la revendication 3,
**caractérisé en ce que**
les dispositifs d'actionnement (15) sont réalisés pour être actionnés avec un outil (40).

5. Système de connexion (1) conforme à la revendication 3 ou 4, **caractérisé en ce que**
les dispositifs d'actionnement (15) comportent des disques excentriques (16).

6. Système de connexion (1) conforme à l'une des revendications précédentes,
**caractérisé en ce que**
le châssis modulaire (3) est constitué de plusieurs châssis individuels reliés les uns au autres par exemple par encliquetage, dont chacun est réalisé pour permettre la réception d'un plateau de connexion (4) respectif.

7. Système de connexion (1) conforme à l'une des revendications précédentes,
**caractérisé en ce que**
le contact traversant d'isolement (8) est réalisé sous la forme d'un contact à fourche.

8. Système de connexion (1) conforme à l'une des revendications 3-7,
**caractérisé en ce que**
le dispositif d'actionnement (15) comporte un disque excentrique (16) mobile en rotation monté dans un évidement (14) du corps de base (7).

9. Système de connexion (1) conforme à l'une des revendications 5-8,
**caractérisé en ce que**
le disque excentrique (16) comporte un oeillet de positionnement excentrique (17) et, dans des parois latérales (19) du corps de base (7) de part et d'autre des évidements (14), sont réalisées des premières coulisses (18) en forme de trous oblongs, ces coulisses (18) et les oeillets de positionnement (17) étant pénétrés par des logements rotatifs (37) maintenus dans le châssis modulaire (3).

10. Système de connexion (1) conforme à la revendication 9,
**caractérisé en ce que**
les logements rotatifs (37) sont des arbres, les coulisses (18) et les oeillets de positionnement (17) étant pénétrés par des arbres continus (37) qui s'étendent sur la totalité du châssis modulaire (3) et y traverse des ouvertures (36) réalisées dans les parois latérales et intermédiaires du châssis modulaires (3).

11. Système de connexion (1) conforme à la revendication 9,
**caractérisé en ce que**
les logements rotatifs (37) réalisés, sous la forme d'arbres ou de tourillons ne s'étendent chacun que sur l'une des cages de réception (6).

12. Système de connexion (1) conforme à la revendication 11,
**caractérisé en ce que**
les arbres sont formés par des tourillons qui sont réalisés sur les disques excentriques (16).

13. Système de connexion (1) conforme à l'une des revendications 9-12,
**caractérisé en ce que**
les coulisses (18) s'étendent dans la direction d'actionnement ou perpendiculairement à la plaque de fond (2).

14. Système de connexion (1) conforme à l'une des revendications 5-13,
**caractérisé en ce que**
les disques excentriques (16) sont réalisés et positionnés de sorte qu'ils puissent être déplacés en rotation par un outil d'actionnement tel qu'un tournevis (40).

15. Système de connexion (1) conforme à l'une des revendications précédentes,
**caractérisé en ce que**
la plaque de fond (2) comporte des logements (20) orientés parallèlement les uns aux autres pour les conducteurs (21) du câble (22) dénudé par segments qui sont respectivement limités par deux baguettes (38) et à deux extrémités opposées, deux éléments d'appui et de fixation (23) des extrémités non dénudées du câble (22) qui peuvent également être réalisés ou agir en tant qu'éléments de soulagement de contraintes.

16. Système de connexion (1) conforme à l'une des revendications précédentes,
**caractérisé en ce que**
les éléments d'appui et de fixation (23) sont situés à une distance telle les uns des autres qu'ils définissent les longueurs des zones à dénuder de sorte que les extrémités de la gaine (24) puissent être un peu déplacées après le dénudage pour pouvoir mettre en éventail les différents conducteurs (21) séparément les uns des autres dans les logements (20).

17. Système de connexion (1) conforme à l'une des revendications précédentes,
**caractérisé en ce que**
la plaque de fond (2) est équipée d'un ou de plusieurs dispositif(s) de fixation (25) pour permettre de fixer le châssis modulaire (3) à la plaque de fond (2) après la mise en place des conducteurs (21).

18. Système de connexion (1) conforme à la revendication 17,
**caractérisé en ce que**
les dispositifs de fixation (25) comportent au moins une barrette d'enclenchement (58) susceptible d'être encliquetée sur le châssis modulaire (3) après que celui-ci ait été mis en place perpendiculairement par le haut sur la plaque de fond (2).

19. Système de connexion (1) conforme à l'une des revendications 17-18,
**caractérisé en ce que**
les dispositifs de fixation (25) sont conformés de sorte que le châssis modulaire (3) puisse être mis en place par pivotement.

20. Système de connexion (1) conforme à l'une des revendications 17-19,
**caractérisé en ce que**
les dispositifs de fixation (25) comportent au moins un étrier de verrouillage par lequel le châssis modulaire (3) peut être fixé à la plaque de fond (2).

21. Système de connexion (1) conforme à l'une des revendications précédentes,
**caractérisé en ce que**
la plaque de fond (2) comporte des perçages (30) qui permettent de contrôler si les conducteurs (21) reposent correctement dans leurs logements (20).

22. Système de connexion (1) conforme à l'une des revendications 5-21,
**caractérisé en ce que**
les disques excentriques (16) sont équipées latéralement de tourillons de guidage (32) qui viennent en prise dans des secondes coulisses (33) s'étendant perpendiculairement à la direction de déplacement des plateaux de connexion (4).

23. Système de connexion (1) conforme à l'une des revendications précédentes,
**caractérisé par**
un boitier de recouvrement (26) équipé d'un couvercle (27) et de plusieurs passages (28) pouvant par exemple être utilisés sélectivement pour le câble (22) et des perçages (28) pour des conducteurs (21) détachés.

24. Système de connexion (1) conforme à l'une des revendications précédentes,
**caractérisé par**
un moyen de soulagement de contrainte monté sur la plaque de fond (2), en particulier des serre-câbles (59) pour le câble (22) à mettre en contact.

25. Système de connexion (1) conforme à l'une des revendications 5-24,
**caractérisé en ce qu'**
il est prévu en tant que butée ou abutement pour le branchement final une ou deux barrette de boitier (57) formée(s) au-dessus des disques excentriques (16).

26. Système de connexion (1) conforme à l'une des revendications 5-25,
**caractérisé en ce que**
les disques excentriques (16) comportent une saillie (53) qui est conformée pour venir en prise dans des trous d'encliquetage (54) du plateau de connexion (4) pour permettre un encliquetage dans une position de branchement et de branchement final.

27. Système de connexion (1) conforme à l'une des revendications précédentes,
**caractérisé en ce qu'**
au moins l'un des branchements (9) est réalisé sous la forme d'une fiche de contact (13) dans un évidement (35) pour permettre l'enfichage d'une fiche de connexion (65) correspondante.

28. Système de connexion (1) conforme à l'une des revendications précédentes,
**caractérisé en ce qu'**
au moins l'un des branchements (9) est réalisé sous la forme d'un contact par poussée ou d'un contact par ressort de traction ou d'un contact vissé ou d'un contact IDC.

29. Système de connexion (1) conforme à l'une des revendications 27-28,
**caractérisé en ce que**
la fiche de connexion (65) comporte des composants (67) électriques/ électroniques.
